# EUROPÄISCHE PATENTSCHRIFT

(11) **EP 2 161 455 B1**
(45) Veröffentlichungstag und Bekanntmachung des Hinweises auf die Patenterteilung: **30.05.2018**
(21) Anmeldenummer: 08015575.7
(22) Anmeldetag: 04.09.2008
(51) Int. Cl.: F04D 15/00, F04D 13/14

(54) **Doppelpumpe**
Double pump
Pompe double

(43) Veröffentlichungstag der Anmeldung: 10.03.2010
(73) Patentinhaber: Grundfos Management A/S, 8850 Bjerringbro (DK)
(72) Erfinder: Bach Andersen, Niels Kristian, 8850 Bjerringbro (DK); Lillelund, Michael Høyer, 8850 Bjerringbro (DK); Schmidt, Jørgen, 9560 Hadsund (DK)
(74) Vertreter: Vollmann, Heiko

(56) Entgegenhaltungen:
- DE-A1- 1 528 649
- DE-C1- 4 330 507
- FR-A- 1 142 593
- US-A- 2 017 033

## Beschreibung

Die Erfindung betrifft eine Doppelpumpe mit den im Oberbegriff des Anspruchs 1 angegebenen Merkmalen.

Doppelpumpen zählen insbesondere als Heizungsumwälzpumpen zum Stand der Technik und dienen zur Sicherstellung der Pumpleistung auch bei Ausfall einer Pumpe. Bei Ausfall einer ursprünglich betriebenen ersten Pumpe kann die zweite Pumpe der Doppelpumpe zugeschaltet werden und die Pumpenfunktion übernehmen. An dem druckseitigen Ausgang der Doppelpumpe ist dabei eine Rückströmung des Fördermediums in die ausgefallene erste Kreiselpumpe und damit ein Kurzschlussstrom zu vermeiden. Zu diesem Zweck weisen Doppelpumpen regelmäßig eine Rückschlagklappe auf, welche den Ausgang der nicht aktiven Pumpe verschließt. Diese Rückschlagklappen sind üblicherweise strömungsgesteuert, d.h. sie werden durch die Anströmung des Fördermediums in ihre jeweilige Schließ- bzw. Offenstellung gesteuert und dort gehalten. Eine solche Doppelpumpe mit einer strömungsgesteuerten Rückschlagklappe wird unter der Typenbezeichnung MAGNA-UPE(D) 32-120F von der Firma Grundfos hergestellt.

Insbesondere bei hohen Förderströmen, wenn der Förderdruck vergleichsweise gering ist, verschließen strömungsgesteuerte Rückschlagklappen den jeweils anderen Ausgang der Doppelpumpe nicht vollständig. Der unzureichende Verschluss resultiert aus der bei hohen Förderströmen verringerten Druckdifferenz zwischen Druck- und Saugseite, welche zu einer geringeren Kraftbeaufschlagung der Rückschlagklap pe führt. Durch den unzureichenden Verschluss der Rückschlagklappe entstehen Kurzschlussströme, die die Förderleistung vermindern. Doch auch bei anderen Drehzahlen kann es aufgrund von Resonanzen oder anderen Effekten dazu kommen, dass die Rückschlagklappe nicht dicht schließt. Es wird daher in Betriebsanleitungen bekannter Doppelpumpen regelmäßig darauf hingewiesen, in welchen Drehzahlbereichen die Pumpe nicht betrieben werden sollte, um dies zu vermeiden.

Aus US 2,017, 033 zählt es zum Stand der Technik, zwei Hochdruckpumpen mittels eines Ventils so miteinander zu verbinden, dass jeweils die nicht druckbeaufschlagte Eingangsleitung selbsttätig verschlossen wird. Die dort verwendete Rückschlagklappe ist als ein im Ventilgehäuse angeordneter schwenkbarer Hebel mit zwei Ventilkörpern ausgebildet. Diese Konstruktion ist technisch aufwändig und funktioniert nur bei einem ausreichend hohen Druckniveau, wie dies bei Heizungsumwälzpumpen typischerweise nicht gegeben ist.

Es ist daher Aufgabe der Erfindung, eine Doppelpumpe, insbesondere die Rückschlagklappe einer Doppelpumpe so auszubilden, dass die Dichtfunktion insbesondere auch bei geringem Druck gewährleistet ist.

Diese Aufgabe wird durch eine Doppelpumpegemäß Anspruch 1 gelöst. Vorteilhafte Weiterbildungen der Erfindung ergeben sich aus den Unteransprüchen, der nachfolgenden Beschreibung und der Zeichnung.

Die erfindungsgemäße Doppelpumpe weist zwei Pumpen auf, deren druckseitige Leitungen in einer gemeinsamen Ausgangsleitung münden. Ferner weist sie eine im Mündungsbereich der druckseitigen Leitungen angeordnete strömungsgesteuerte Rückschlagklappe auf, die bei Durchströmung einer ersten druckseitigen Leitung die andere, zwei te, druckseitige Leitung verschließt. Erfindungsgemäß weist die Rückschlagklappe der Doppelpumpe mindestens eine in Schließstellung in den Strömungspfad ragende und stromaufwärts gewandte Anströmfläche auf, die durch einen an der Rückschlagklappe angeordneten Spoiler gebildet ist. In dieser Schließstellung ist der Strömungspfad durch die erste druckseitige Leitung und die gemeinsame Ausgangsleitung gebildet. Auf eine derart orientierte Anströmfläche in Form eines Spoilers wirkt durch die Anströmung im Strömungspfad eine Kraft, welche schräg bis quer zur Haupströmungsrichtung des Strömungspfades gerichtet ist. Auf diese Weise wird die in ihrer Schließstellung befindliche Rückschlagklappe durch die Anströmung der Anströmfläche deutlich stärker in ihre Schließstellung zusätzlich kraftbeaufschlagt, nämlich durch die aus der Anströmung resultierende Kraft. Eine derart ausgebildete Anströmfläche erlaubt eine geeignete Anpassung der Anströmfläche an den jeweiligen Einsatzzweck bzw. Pumpentyp, da die Anströmfläche weitgehend unabhängig von den geometrischen Abmessungen der Rückschlagklappe ausgelegt werden kann.

Dies ist insbesondere bei hohen Förderströmen relevant, bei welchen Rückschlagklappen bekannter Doppelpumpen nur unzureichend schließen. Bei der erfindungsgemäßen Doppelpumpe kann die Anströmfläche aus der Anströmung im Strömungspfad auch bei hohen Förderströmen bzw. bei geringen Förderdrücken eine für den Rückschlagklappenverschluss ausreichende Schließkraft aufbringen. Damit lässt sich bei der Doppelpumpe gemäß dieser Erfindung ein wesentlich verbesserter Klappenverschluss und daher bei geringen Förderdrücken eine deutlich erhöhte Förderleistung erzielen. Eine mit der erfindungsgemäßen Rückschlagklappe ausgestattete Doppelpumpe kann somit über den gesamten Drehzahlbereich betrieben werden, ohne dass bestimmte Drehzahlbereiche wegen mangelhaft schließender Rückschlagklappe und damit schlechteren Wirkungsgrads der Pumpe nicht angefahren werden sollten. Gemäß der Erfindung ist bei der Doppelpumpe die Anströmfläche durch einen an der Rückschlagklappe angeordneten Spoiler gebildet.

Bevorzugt weist bei der Doppelpumpe die Rückschlagklappe an ihren beiden voneinander abgewandten Flachseiten jeweils eine Anströmfläche auf. Dies ist insbesondere für Rückschlagklappen relevant, welche wechselseitig jeweils einen Ausgang einer Pumpe verschließen können und dazu zwei Schließstellungen aufweisen. Mit der Ausbildung jeweils einer Anströmfläche an den beiden voneinander abgewandten Flachseiten der Rückschlagklappe ist diese in jeder Schließstellung strömungskraftbeaufschlagbar.

Vorteilhaft sind bei der Doppelpumpe die Anströmflächen jeweils von einer Dichtfläche umgeben. Diese Ausgestaltung ist für die zuvor beschriebene Doppelpumpe besonders zweckmäßig. So kann die Rückschlagklappe in jeder Schließstellung mit ihrer Dichtfläche dicht an dem jeweiligen Ausgang einer Pumpe anliegen und daneben auch in jede ihrer Schließstellung durch Anströmung kraftbeaufschlagt werden. Die Anordnung der Dichtfläche erlaubt dabei eine gleichmäßige Kraftbeaufschlagung der Dichtfläche in Richtung auf eine Anlagefläche. Darüber hinaus steht der Anströmfläche bei einer derart ausgebildeten Dichtfläche nahezu die gesamte Flachseite der Klappe zur Verfügung, so dass die Dichtfläche bei der Auslegung und Ausgestaltung der Anströmfläche praktisch keine Einschränkung bildet.

In einer bevorzugten Ausgestaltung ist die Anströmfläche einachsig gekrümmt, wobei zum einen die Krümmungsachse parallel zur Schwenkachse der Klappe angeordnet ist und zum anderen die gekrümmte Anströmfläche zum Strömungspfad hin konkav angeordnet ist. Besonders bevorzugt ist die Klappe derart gekrümmt, dass die Anströmfläche stromaufwärts mit einem nahezu glatten Übergang möglichst stetig in eine Flachseite der Rückschlagklappe übergeht. In einer derartigen Ausgestaltung lässt sich eine effiziente Kraftbeaufschlagung der Rückschlagklappe bei gleichzeitig äußerst geringem Strömungswiderstand erreichen.

Nachfolgend wird die Erfindung anhand eines in der Zeichnung dargestellten Ausführungsbeispiels beschrieben. Es zeigen:
- Fig. 1: eine erfindungsgemäße Doppelpumpe im Schnitt längs der druckseitigen Leitungen der beiden Pumpen,
- Fig. 2: die Rückschlagklappe der Doppelpumpe gemäß Fig. 1 in einer perspektivischen Darstellung und
- Fig. 3: eine grafische Darstellung des Zusammenhangs von För-derhöhe und Förderstrom für die Doppelpumpe gemäß Fig. 1 und für eine Doppelpumpe gemäß dem Stand der Technik.

Bei der in Fig. 1 gezeigten Doppelpumpe 5 handelt es sich um eine Heizungsumwälzpumpe. Die Doppelpumpe 5 weist eine Eingangsleitung 7 auf, die zwei in einem gemeinsamen Gehäuse 8 angeordnete Kreiselpumpen 10, 15 speist. Dazu verzweigt die gemeinsame Eingangsleitung 7 in zwei Zuleitungen, die jeweils in einem Saugmund der beiden Pumpen 10, 15 münden (in der Zeichnung nicht dargestellt). Die beiden Saugmünder speisen je ein Laufrad 16, 17 der beiden Pumpen, aus denen die Förderflüssigkeit radial austritt und nachfolgend über zwei Schneckengehäuse 18, 19 zu zwei druckseitigen Leitungen 20, 25 der Pumpen 10, 15 gelangt. Diese beiden druckseitigen Leitungen 20, 25 münden in einem Mündungsbereich 27 in einer gemeinsamen Ausgangsleitung 30 der Doppelpumpe 5.

Im Mündungsbereich 27 beider Leitungen 20, 25 ist eine Rückschlagklappe 35 um eine Achse 40 schwenkbar angeordnet. Die Rückschlagklappe 35 kann dabei jeweils eine Leitung 20, 25 der beiden Pumpen 10, 15 verschließen. Daher ist die Rückschlagklappe 35 an beiden Flachseiten 45, 50 zur Anlage an jeweils einer Anlagefläche 55, 60 der beiden druckseitigen Leitungen 20, 25 ausgebildet. Dazu weist die Rückschlagklappe 35 an ihren beiden Flachseiten 45, 50 zwei Dichtflächen 65, 70 auf, welche mit den Anlageflächen 55, 60 einen dichten Verschluss der Leitung 20 oder der Leitung 25 ermöglichen. In dem dargestellten Ausführungsbeispiel sind die Dichtflächen 65, 70 durch die Flachseiten der Rückschlagklappe 35 gebildet. Grundsätzlich reicht es jedoch aus, die Dichtfläche nur im Anlagenbereich, also beispielsweise im Bereich eines umlaufenden Randes der Rückschlagklappe 35 auszubilden. In der in Fig. 1 dargestellen Stellung verschließt die Rückschlagklappe 35 die rechte druckseitige Leitung 25 der rechten Pumpe 15, so dass die linke druckseitige Leitung 20 der linken Pumpe 10 mit der gemeinsamen Ausgangsleitung 30 einen Strömungspfad 75 ausbildet.

Die Rückschlagklappe 35 weist an ihren Flachseiten 45, 50 jeweils eine Anströmfläche 80, 85 auf, von denen diejenige Anströmfläche 80, welche dem Strömungspfad 75 nahe ist, in den Strömungspfad 75 hineinragt. In der in Fig. 1 dargestellten Stellung ist dies die linke Anströmfläche 80. Dabei ist die Anströmfläche 80 stromaufwärts, d. h. in Richtung zur linken Pumpe 10, gewandt. Daher wirkt bei Anströmung der Anströmfläche 80 im Strömungspfad 75 eine Kraft auf die Rückschlagklappe 35, welche schräg zur Hauptströmungsrichtung 88 und damit in die jeweilige Schließstellung gerichtet ist. Da die Anströmflächen 80, 85 mit einem deutlich größeren Winkel zur Hauptströmungsrichtung 88 des Strömungspfades 75 in den Strömungspfad 75 hineinragen, als die Flachseiten 45, 50 der Rückschlagklappen, resultieren aus der Anströmung der Anströmflächen 80, 85 erheblich größere Kräfte in die jeweilige Schließstellung verglichen mit bekannten Rückschlagklappen.

Die Ausgestaltung der Anströmflächen 80, 85 kann Fig. 2 entnommen werden. Hier ist an den beiden Flachseiten 45, 50 jeweils einer von zwei Spoilern 90, 95 befestigt, deren von der Längsmittelebene der Rückschlagklappe 35 abgewandte Seiten 80, 85 die Anströmflächen 80, 85 bilden. Die Anströmflächen 80, 85 gehen an ihren der Schwenkachse 40 nahen Seiten stetig und glatt in die Flachseiten 45, 50 der Rückschlagklappe 35 über. Die Spoiler 90, 95 sind im Wesentlichen dünn und flächig ausgebildet. Dabei stützen sich die Spoiler 90, 95 mit Stützen 100 von den Flachseiten 45, 50 der Rückschlagklappe 35 ab. In der dargestellen Ausführungsform sind Spoiler 95, Stütze 100 und Rückschlagklappe 35 einteilig ausgebildet. Die Dichtflächen 65, 70 sind dabei durch diejenigen Flächenbereiche an den Flachseiten 45, 50 gebildet, die die Spoiler 90, 95 umgeben.

Die zuvor beschriebene Doppelpumpe 5 weist bei hohen Förderströmen eine höhere Förderleistung als vergleichbare Doppelpumpen gemäß dem Stand der Technik auf, wie aus dem Diagramm gemäß Fig. 3 entnommen werden kann. In dem Diagramm ist die Förderhöhe H in Abhängigkeit vom Förderstrom Q der zuvor beschriebenen Pumpe dargestellt (durchgezogene Kurve 120). Zum Vergleich enthält das Diagramm zudem eine entsprechende Kurve 117 für eine Doppelpumpe gemäß dem Stand der Technik (gestrichelte Kurve). Im Bereich großer Förderhöhen, also im Diagramm im linken Bereich überdecken sich die Kurven, d. h. die Pumpen arbeiten gleichwirkend. Erst ab einem Punkt 115 fällt die Pumpenkurve 117 für die Doppelpumpe gemäß dem Stand der Technik deutlich ab. Dies resultiert daraus, dass mit zunehmendem Druckabfall bei steigender Fördermenge die auf die Klappe wirkende druckbedingte Schließkraft abnimmt, so dass dann bei über den Punkt 115 hinausgehenden zunehmenden Förderströmen und weiter abfallendem Druck die Klappe nicht mehr dicht schließt und ein Teil des Förderstroms durch die abgeschaltete Pumpe zurückfließt. Die erfindungsgemäße Doppelpumpe bzw. Rückschlagklappe sorgt hingegen, wie die Kurve 120 belegt, dafür, dass die Form der Pumpenkurve diesen steilen Abfall vermeidet und gegenüber der Pumpenkurve 117, insbesondere im Bereich großer Förderströme und kleiner Förderhöhen, eine höhere Förderleistung aufweist, da die Rückschlagklappe auch in diesem Bereich dicht schließt und somit keine oder zumindest geringere Kurzschlussströme entstehen.

Das vorstehend anhand der Doppelpumpe 5 und der Rückschlagklappe 35 erläuterte Prinzip kann grundsätzlich auch an beliebigen anderen Leitungsverzweigungen eingesetzt werden, wenn die im Mündungsbereich der Leitungen eingesetzte Klappe entsprechend ausgebildet wird.

Die vorstehend beschriebene Klappenausbildung stellt jedoch nur eine von einer Vielzahl möglicher Ausbildungen dar, je nach Größe und Winkel der Anströmfläche kann die dadurch erzeugte zusätzliche Schließkraft den Erfordernissen entsprechend angepasst werden.

### Bezugszeichenliste

- 5: Doppelpumpe
- 7: gemeinsame Eingangsleitung
- 8: Gehäuse
- 10: Pumpe
- 15: Pumpe
- 16: Laufrad
- 17: Laufrad
- 18: Schneckengehäuse
- 19: Schneckengehäuse
- 20: druckseitige Leitung
- 25: druckseitige Leitung
- 27: Mündungsbereich
- 30: gemeinsame Ausgangsleitung
- 35: Rückschlagklappe
- 40: Achse
- 45: Klappenseite
- 50: Klappenseite
- 55: Anlagefläche
- 60: Anlagefläche
- 65: Dichtfläche
- 70: Dichtfläche
- 75: Strömungspfad
- 80: Anströmfläche
- 85: Anströmfläche
- 88: Hauptströmungsrichtung
- 90: Spoiler
- 95: Spoiler
- 100: Stütze
- H: Förderhöhe
- Q: Förderstrom
- 115: Kurvenpunkt
- 117: Pumpenkurve einer Doppelpumpe nach dem Stand der Technik
- 120: Pumpenkurve der Doppelpumpe 5

## Patentansprüche

1. Doppelpumpe (5) mit zwei Pumpen (10, 15), deren druckseitige Leitungen (20, 25) in einer gemeinsamen Ausgangsleitung (30) münden, mit einer im Mündungsbereich (27) angeordneten strömungsgesteuerten Rückschlagklappe (35), die bei Durchströmung einer druckseitigen Leitung (20) die andere druckseitige Leitung (25) verschließt und die mindestens eine in Schließstellung in den Strömungspfad (75) ragende Anströmfläche (80, 85) aufweist, welche stromaufwärts gewandt ist, **dadurch gekennzeichnet, dass** die Anströmfläche (80, 85) durch einen an der Rückschlagklappe (35) angeordneten Spoiler (90, 95) gebildet ist.

2. Doppelpumpe (5) nach Anspruch 1, **dadurch gekennzeichnet, dass** die Rückschlagklappe (35) an ihren beiden voneinander abgewandten Flachseiten (45, 50) jeweils eine Anströmfläche (80, 85) aufweist.

3. Doppelpumpe (5) nach Anspruch 1 oder 2, **dadurch gekennzeichnet, dass** die Anströmflächen (80, 85) jeweils von einer Dichtfläche (65, 70) umgeben sind.

4. Doppelpumpe (5) nach einem der Ansprüche 1 bis 3, **dadurch gekennzeichnet, dass** die Anströmfläche (80, 85) einachsig gekrümmt ist, wobei die Krümmungsachse parallel zur Schwenkachse (40) der Rückschlagklappe (35) angeordnet und die gekrümmte Anströmfläche (80, 85) zum Strömungspfad (75) hin konkav angeordnet ist.

## Claims

1. A double pump (5) with two pumps (10, 15), whose delivery-side conduits (20, 25) run out in a common outlet conduit (30), with a flow-controlled check valve (35) which is arranged in the run-out region (27), given a flow through a delivery-side conduit (20) closes the other delivery-side conduit (25) and comprises at least one onflow surface (80, 85) which projects into the flow path (75) in the closure position and which faces upstream, **characterised in that** the onflow surface (80, 85) is formed by a spoiler (90, 95) which is arranged on the check valve (35).

2. A double pump (5) according to claim 1, **characterised in that** the check valve (35) in each case comprises an onflow surface (80, 85) at its two flat sides (45, 50) which are away from one another.

3. A double pump (5) according to claim 1 or 2, **characterised in that** the onflow surfaces (80, 85) are surrounded in each case by a sealing surface (65, 70).

4. A double pump (5) according to one of the claims 1 to 3, **characterised in that** the onflow surface (80, 85) is curved in a single-axis manner, wherein the curvature axis is arranged parallel to the pivot axis (40) of the check valve (35) and the curved onflow surface (80, 85) is arranged concavely towards the flow path (75).

## Revendications

1. Pompe double (5) avec deux pompes (10, 15) dont les conduits (20, 25) du côté pression débouchent dans un conduit de sortie (30) commun, avec un clapet anti-retour (35) commandé par un flux, disposé dans la zone de débouché (27) et qui, lorsqu'un flux passe par un conduit (20) du côté pression, ferme l'autre conduit (25) du côté pression, et qui comprend au moins une surface d'afflux (80, 85) s'étendant, en position de fermeture, jusque dans la trajectoire de flux (75), laquelle surface est orientée vers l'amont, **caractérisée en ce que** la surface d'afflux (80, 85) est formée par un déflecteur (90, 95) disposé sur le clapet anti-retour (35).

2. Pompe double (5) selon la revendication 1, **caractérisée en ce que** le clapet anti-retour (35) comprend sur ses deux faces planes (45, 50) opposées une surface d'afflux (80, 85) respective.

3. Pompe double (5) selon la revendication 1 ou 2, **caractérisée en ce que** les surfaces d'afflux (80, 85) sont entourées chacune d'une surface d'étanchéité (65, 70).

4. Pompe double (5) selon l'une des revendications 1 à 3, **caractérisée en ce que** la surface d'afflux (80, 85) est incurvée selon un seul axe, l'axe de courbure étant disposé parallèlement à l'axe de pivotement (40) du clapet anti-retour (35) et la surface courbe d'afflux (80, 85) étant disposée en position concave vers la trajectoire de flux (75).
